# EUROPÄISCHE PATENTSCHRIFT

(11) **EP 1 199 450 B1**
(45) Veröffentlichungstag und Bekanntmachung des Hinweises auf die Patenterteilung: **11.01.2006**
(21) Anmeldenummer: 01124565.1
(22) Anmeldetag: 15.10.2001
(51) Int. Cl.: F01N 7/18, F01N 7/10, F01N 7/08

(54) **Abgaskrümmer**
Exhaust manifold
Collecteur d'échappement

(30) Priorität: 16.10.2000 DE 10051277
(43) Veröffentlichungstag der Anmeldung: 24.04.2002
(73) Patentinhaber: J. Eberspächer GmbH & Co. KG, 73730 Esslingen (DE)
(72) Erfinder: Schlenker, Friedrich, 73207 Plochingen (DE)

(56) Entgegenhaltungen:
- EP-A- 0 284 466
- EP-A- 1 039 106
- DE-A- 3 431 759
- US-A- 4 815 274
- US-A- 5 787 709
- US-A- 6 122 911

## Beschreibung

Die Erfindung betrifft einen Abgaskrümmer nach dem Oberbegriff von Anspruch 1.

Ein derartiger Abgaskrümmer ist aus der EP 284 466 A1 bekannt.

Abgaskrümmer werden verwendet, um Abgase aus Verbrennungsräumen einer Brennkraftmaschine in eine gemeinsame Abgashauptleitung bzw. in einen Katalysator umzuleiten.

Aus der DE 44 44 760 A1 ist ein Abgaskrümmer bekannt, bei dem die einzelnen Abgasleitungen nacheinander an ein gemeinsames Sammelrohr angeschlossen sind, das an seinem Austrittsquerschnitt einen Flansch zum Anschluß an die gemeinsame Abgashauptleitung besitzt.

Ein weiterer Abgaskrümmer dieser Art ist aus der DE 199 52 648 Al bekannt, bei dem die einzelnen Abgasleitungen sowie eine diese und das Sammelrohr umgebende Schale an einem Befestigungsflansch angeschweißt sind, mit dem der Abgaskrümmer an einem Motorblock befestigbar ist.

Die vorliegende Erfindung beschäftigt sich mit dem Problem, für einen Abgaskrümmer der eingangs genannten Art eine Ausführungsform mit vereinfachtem Zusammenbau zu schaffen.

Dieses Problem wird erfindungsgemäß durch einen Abgaskrümmer mit den Merkmalen des Anspruchs 1 gelöst.

Erfindungsgemäß sind die Stege und die Wand des Adapters als einteiliges Bauteil ausgebildet, wodurch zusätzliche Befestigungsmaßnahmen entfallen. Außerdem vereinfacht sich dadurch der Zusammenbau des Abgaskrümmers.

Bei einer vorteilhaften Weiterbildung kann dieses einteilige Bauteil als Edelstahl-Feingußteil ausgebildet sein, wodurch sich die Dauerstandfestigkeit des zusammengebauten Abgaskrümmers zusätzlich erhöht.

Da beim erfindungsgemäßen Abgaskrümmer im Adapter jeweils zwischen zwei benachbarten Ausgangsenden ein Steg angeordnet ist, an dem einerseits ein daran angrenzender Offnungsrandabschnitt des einen Ausgangsendes und andererseits ein daran angrenzender Offnungsrandabschnitt des anderen Ausgangsendes anliegt, daran befestigt und dem gegenüber abgedichtet ist, kann der Übergang von den Ausgangsenden der Abgasleitungen zum Adapter besonders günstig gestaltet werden. Wenn beispielsweise eine Schweißnaht zur Befestigung der Ausgangsenden an den Stegen ausgebildet wird, kann diese besonders einfach so hergestellt werden, daß sich keine in den Strömungsquerschnitt vorstehenden Tropfen oder Nasen bilden. Diese Maßnahmen reduzieren die Strömungswiderstände sowie die Neigung zur Wirbelbildung, wodurch sich die Strömungseigenschaften des Abgaskrümmers verbessern. Außerdem kann eine solche Schweißnaht dann besonders gleichmäßig und homogen ausgebildet werden. Die Schweißnähte sind dann von hoher Güte und besitzen eine entsprechend hohe

Bei einer besonders zweckmäßigen Ausführungsform können die Stege in Strömungsrichtung, also von den Ausgangsenden weg, Ober die daran anliegenden Öffnungsrandabschnitte vorstehen, wobei eine Schweißverbindung zwischen den Stegen und den daran anliegenden Offnungsrandabschnitten jeweils durch eine Kehlnaht gebildet ist. Eine solche Kehlnaht kann besonders einfach hergestellt werden, da sich eine günstige Brennerstellung ergibt.

Das der Erfindung zugrundeliegende Problem wird auch durch ein Verfahren mit den Merkmalen des Anspruchs 14 gelöst, wobei sich insbesondere ein besonders einfacher Zusammenbau des Abgaskrümmers ergibt.

Weitere wichtige Merkmale und Vorteile der erfindungsgemäßen Vorrichtung ergeben sich aus den Unteransprüchen, aus den Zeichnungen und aus der zugehörigen Figurenbeschreibung anhand der Zeichnungen.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein bevorzugtes Ausführungsbeispiel der Erfindung ist in den Zeichnungen dargestellt und wird in der nachfolgenden Beschreibung näher erläutert.

Es zeigen, jeweils schematisch,
- Fig. 1: eine perspektivische Ansicht auf einen nur teilweise dargestellten erfindungsgemäßen Abgaskrümmer,
- Fig. 2: einen Querschnitt durch einen Adapter des Abgaskrümmers gemäß Fig. 1 und
- Fig. 3: einen Längsschnitt durch den Adapter entsprechend den Schnittlinien III in Fig. 2.

Entsprechend Fig. 1 weist ein erfindungsgemäßer Abgaskrümmer 1 mehrere Abgasleitungen 2 auf, die eingangsseitig mit hier nicht dargestellten Eingangsenden jeweils zum Anschluß an einen Motorblock einer Brennkraftmaschine vorgesehen sind, wobei an den Eingangsenden gegebenenfalls ein geeigneter Flansch angeordnet ist. Der hier dargestellte Abgaskrümmer 1 ist für vier Zylinder vorgesehen und umfaßt daher vier Abgasleitungen 2, von denen zur Wahrung der Übersichtlichkeit jedoch nur drei dargestellt sind.

Ausgangsseitig sind alle Abgasleitungen 2 mit ihren Ausgangsenden 3 an einen gemeinsamen Adapter 4 angeschlossen, der im wesentlichen aus einer kreiszylindrischen Wand 5 und aus Stegen 6 besteht, die sich im Inneren des Adapters 4 sternförmig bis zur Wand 5 erstrecken. Vorzugsweise ist die Wand 5 zusammen mit den Stegen 6 einteilig, insbesondere als Edelstahl-Feingußteil, hergestellt. Entsprechend der Zylinderanzahl bzw. entsprechend der Anzahl der Abgasleitungen 2 sind im Adapter 4 vier Aufnahmen 7 vorgesehen, die jeweils zwischen zwei benachbarten Stegen 6 und einem sich zwischen diesen Stegen 6 erstreckenden Wandabschnitt der Wand 5 ausgebildet sind.

Im vorliegenden Fall weisen die Aufnahmen 7 jeweils die Form eines Viertelkreises auf.

In jede dieser Aufnahmen 7 ist eines der Ausgangsenden 3 eingesteckt, wozu die Ausgangsenden 3 komplementär zu diesen Aufnahmen 7 ausgestaltet sind. Dementsprechend besitzen die Ausgangsenden 3 hier ebenfalls einen Querschnitt in Form eines Viertelkreises.

Bei in die Aufnahmen 7 eingesteckten Ausgangsenden 3 sind die Ausgangsenden 3 im Adapter 4 nebeneinander angeordnet, wobei sie außerdem von der Wand 5 des Adapters 4 vollständig umfaßt sind. Die Stege 6 sind dabei jeweils zwischen zwei benachbarten Ausgangsenden 3 angeordnet, so daß an jedem Steg 6 auf jeder Seite ein Ausgangsende 3 im Bereich eines daran angrenzenden Öffnungsrandabschnitts 8 am Steg 6 anliegt. Durch die Formgebung der Ausgangsenden 3 liegt auch ein an die Wand 5 angrenzender Öffnungsrandabschnitt 9 an der Innenseite der Wand 5 an.

Wie aus Fig. 1 hervorgeht, sind die Abgasleitungen 2 im Bereich ihrer Ausgangsenden 3 parallel zueinander ausgerichtet. Darüber hinaus verlaufen die Abgasleitungen 2 im Bereich ihrer Ausgangsenden 3 parallel zu einem Austrittsquerschnitt des Adapters 4, aus dem das vom Abgaskrümmer 1 transportierte Abgas in eine an den Adapter 4 anzuschließende, nicht dargestellte Abgashauptleitung eintritt. Das bedeutet, daß die komplette Strömungsumleitung bereits vor dem Adapter 4 erfolgt, so daß die Abgasteilströmungen der Abgasleitungen 2 im Austrittsquerschnitt des Adapters 4 parallel zueinander strömen, um sich zu einer gemeinsamen Abgasströmung zu vereinen, die in die Abgashauptleitung eintritt.

Entsprechend Fig. 2 sind die Aufnahmen 7 für die Ausgangsenden 3 der Abgasleitungen 2 hinsichtlich ihrer Innenkontur auch in den Eckbereichen relativ genau an die Außenkontur der Ausgangsenden 3 angepaßt, damit sich keine oder nur geringfügige Spalte oder Öffnungen zwischen dem Adapter 4 und den darin eingesteckten Abgasleitungen 2 ausbilden.

Bei einer Weiterbildung kann der Adapter 4 mit einem hier nicht dargestellten Flansch ausgestattet sein, der z.B. an der Wand 5 angebracht, insbesondere einteilig mit dieser hergestellt ist.

Entsprechende Fig. 3 sind die Abgasleitungen 2 im Bereich ihrer Ausgangsenden 3 an die Stege 6 sowie an die Wand 5 des Adapters 4 angeschweißt. Eine entsprechende Schweißnaht ist in Fig. 3 mit 10 bezeichnet. Diese Schweißnähte 10 sind dabei jeweils entlang des jeweiligen Öffnungsrandes 11 vollständig umlaufend und somit geschlossen ausgeführt, wodurch einerseits eine hochwertige Anbindung jeder einzelnen Abgasleitung 2 an den Adapter 4 erreicht wird. Andererseits ergibt sich dadurch automatisch auch eine hochwertige Abdichtung des in die Aufnahme 7 eingesteckten Ausgangsendes 3 gegenüber dem Adapter 4.

Die Stege 6 stehen von den Abgasleitungen 2 weg über den Öffnungsrand 11 vor und überragen also in einer Strömungsrichtung 12 der vom Abgaskrümmer 1 transportierten Abgase die Ausgangsenden 3. Durch diese Bauweise kann die Schweißnaht 10 besonders einfach als Kehlnaht ausgebildet werden. Eine derartige Kehlnaht 10 läßt sich problemlos mit hoher Qualität herstellen, ohne daß Beeinträchtigungen der durchströmten Querschnitte auftreten.

Der erfindungsgemäße Abgaskrümmer 1 kann besonders einfach zusammengebaut werden:
Zunächst werden der Adapter 4 und die einzelnen Abgasleitungen 2 unabhängig voneinander hergestellt. Danach werden die Abgasleitungen 2 mit ihren Ausgangsenden 3 in die Aufnahmen 7 des Adapters 4 eingesteckt. Im Anschluß daran werden die Schweißnähte 10 angebracht, wobei jede Abgasleitung 2 separat am Adapter 4 befestigt wird. Insgesamt ergibt sich dadurch eine kompakte Einheit. Gleichzeitig mit dem Anbringen der Schweißnähte 10 werden die Abgasleitungen 2 gegenüber dem Adapter 4 abgedichtet. Durch die Ausbildung der Stege 6 besitzt der Abgaskrümmer 1 im Bereich des Adapters 4 eine hochfeste Struktur, die eine hohe Dauerstandsfestigkeit aufweist.

### Bezugszeichenliste

- 1: Abgaskrümmer
- 2: Abgasleitung
- 3: Ausgangsende
- 4: Adapter
- 5: Wand
- 6: Steg
- 7: Aufnahme
- 8: Öffnungsrandabschnitt
- 9: Öffnungsrandabschnitt
- 10: Schweißnaht
- 11: Öffnungsrand
- 12: Strömungsrichtung

## Patentansprüche

1. Abgaskrümmer mit mehreren Abgasleitungen (2), die eingangsseitig zum Anschluß an einen Motorblock einer Brennkraftmaschine vorgesehen sind und ausgangsseitig an einem gemeinsamen Adapter (4) angeschlossen sind, der zum Anschluß des Abgaskrilmmers (1) an eine gemeinsame Abgashauptleitung vorgesehen ist,
wobei Ausgangsenden (3) der Abgasleitungen (2) im Adapter (4) nebeneinander angeordnet und von einer Wand (5) des Adapters (4) vollstandig umfaßt sind,
wobei bei jedem Ausgangsende (3) ein an die Wand (5) angrenzender Öffnungsrandabschnitt (9) an der Wand (5) anliegt, daran befestigt und gegenüber dieser abgedichtet ist,
wobei im Adapter (4) jeweils zwischen zwei benachbarten Ausgangsenden (3) ein Steg (6) angeordnet ist, an dem einerseits ein daran angrenzender Öffnungsrandabschnitt (8) des einen Ausgangsendes (3) und andererseits ein daran angrenzender Öffnungsrandabschnitt (8) des anderen Ausgangsendes (3) anliegt, daran befestigt und gegenüber diesem abgedichtet ist
**dadurch gekennzeichnet,**
**daß** die Stege (6) und die Wand (5) als einteiliges Bauteil ausgebildet sind.

2. Abgaskrümmer nach Anspruch 1,
**dadurch gekennzeichnet, daß** jeder Steg (6) an der Wand (5) befestigt ist.

3. Abgaskrümmer nach Anspruch 1 oder 2,
**dadurch gekennzeichnet,**
**daß** das Bauteil als Edelstahl-Feingußteil ausgebildet ist.

4. Abgaskrümmer nach einem der Ansprüche 1 bis 3,
**dadurch gekennzeichnet,**
**daß** alle Stege (6) miteinander verbunden sind.

5. Abgaskrümmer nach Anspruch 4,
**dadurch gekennzeichnet,**
**daß** die Stege (6) sternförmig angeordnet sind und sich jeweils bis zur Wand (5) erstrecken.

6. Abgaskrümmer nach einem der Ansprüche 1 bis 5,
**dadurch gekennzeichnet,**
**daß** die Stege (6) an die daran anliegenden Öffnungsrandabschnitte (8) angeschweißt sind.

7. Abgaskrümmer nach Anspruch 6,
**dadurch gekennzeichnet,**
**daß** die Stege (6) in Strömungsrichtung (12) über die daran anliegenden Öffnungsrandabschnitte (8) vorstehen und daß die Schweißverbindung zwischen Steg (6) und daran anliegenden Öffnungsrandabschnitten (8) jeweils durch eine Kehlnaht (10) gebildet ist.

8. Abgaskrümmer nach einem der Ansprüche 2 bis 7,
**dadurch gekennzeichnet,**
**daß** die Wand (5) an die daran anliegenden Öffnungsrandabschnitte (9) angeschweißt ist.

9. Abgaskrümmer nach einem der Ansprüche 1 bis 8,
**dadurch gekennzeichnet,**
**daß** die Abgasleitungen (2) im Bereich ihrer Ausgangsenden (3) parallel zueinander ausgerichtet sind.

10. Abgaskrümmer nach einem der Ansprüche 1 bis 9,
**dadurch gekennzeichnet,**
**daß** die Abgasleitungen (2) im Bereich ihrer Ausgangsenden (3) parallel zu einem Austrittsquerschnitt des Adapters (4) ausgerichtet sind, aus dem das Abgas in die anzuschließende Abgashauptleitung eintritt.

11. Abgaskrümmer nach einem der Ansprüche 1 bis 10,
**dadurch gekennzeichnet,**
**daß** die Wand (5) kreiszylindrisch ausgebildet ist.

12. Abgaskrümmer nach einem der Ansprüche 1 bis 11,
**dadurch gekennzeichnet,**
**daß** an die Wand (5) ein Flansch angeformt ist.

## Claims

1. Exhaust manifold having a plurality of exhaust-gas lines (2) which are provided on the inlet side for connection to an engine block of an internal combustion engine and on the outlet side are connected to a common adapter (4) which is provided for connecting the exhaust manifold (1) to a common main exhaust-gas line, outlet ends (3) of the exhaust-gas lines (2) being arranged next to one another in the adapter (4) and being surrounded completely by a wall (5) of the adapter (4), at each outlet end (3) an orifice edge portion (9) contiguous to the wall (5) bearing against the wall (5), being fastened to it and being sealed off with respect to the latter, there being arranged in the adapter (4), in each case between two adjacent outlet ends (3), a web (6), against which, on the one hand, an orifice edge portion (8), contiguous to it, of one outlet end (3) and, on the other hand, an orifice edge portion (8), contiguous to it, of the other outlet end (3) bears, is fastened to the said web and is sealed off with respect to the latter, **characterized in that** the webs (6) and the wall (5) are produced as a one-part component.

2. Exhaust manifold according to Claim 1, **characterized in that** each web (6) is fastened to the wall (5).

3. Exhaust manifold according to Claim 1 or 2, **characterized in that** the component is produced as a high-grade steel precision casting.

4. Exhaust manifold according to one of Claims 1 to 3, **characterized in that** all the webs (6) are connected to one another.

5. Exhaust manifold according to Claim 4, **characterized in that** the webs (6) are arranged in a star-shaped manner and extend in each case as far as the wall (5).

6. Exhaust manifold according to one of Claims 1 to 5, **characterized in that** the webs (6) are welded to the orifice edge portions (8) bearing against them.

7. Exhaust manifold according to Claim 6, **characterized in that** the webs (6) project, in the direction of flow (12), beyond the orifice edge portions (8) bearing against them, and **in that** the welded connection between the web (6) and the orifice edge portions (8) bearing against it is formed in each case by a fillet weld (10).

8. Exhaust manifold according to one of Claims 2 to 7, **characterized in that** the wall (5) is welded to the orifice edge portions (9) bearing against it.

9. Exhaust manifold according to one of Claims 1 to 8, **characterized in that** the exhaust-gas lines (2) are oriented parallel to one another in the region of their outlet ends (3).

10. Exhaust manifold according to one of Claims 1 to 9, **characterized in that** exhaust-gas lines (2) are oriented, in the region of their outlet ends (3), parallel to an outflow cross section of the adaptor (4) out of which the exhaust gas flows into the main exhaust-gas line to be connected.

11. Exhaust manifold according to one of Claims 1 to 10, **characterized in that** the wall (5) is of circular-cylindrical design.

12. Exhaust manifold according to one of Claims 1 to 11, **characterized in that** a flange is integrally formed onto the wall (5).

## Revendications

1. Collecteur d'échappement avec plusieurs conduits d'échappement (2), qui sont prévus du côté de l'entrée pour le raccordement à un bloc moteur d'un moteur à combustion interne et qui sont raccordés du côté de la sortie à un adaptateur commun (4), qui est prévu pour le raccordement du collecteur d'échappement (1) à un conduit d'échappement principal commun, dans lequel des extrémités de sortie (3) des conduits d'échappement (2) sont disposées l'une à côté de l'autre dans l'adaptateur (4) et sont entièrement entourées par une paroi (5) de l'adaptateur (4), dans lequel, à chaque extrémité de sortie (3), une partie de bord d'ouverture (9) adjacente à la paroi (5) est appliquée sur la paroi (5), y est fixée et est rendue étanche par rapport à celle-ci, dans lequel est disposée dans l'adaptateur (4), chaque fois entre deux extrémités de sortie voisines (3), une nervure (6) sur laquelle d'une part une partie de bord d'ouverture (8) adjacente à celle-ci d'une première extrémité de sortie (3) et d'autre part une partie de bord d'ouverture (8) adjacente à celle-ci de l'autre extrémité de sortie (3) est appliquée, y est fixée et est rendue étanche par rapport à celle-ci, **caractérisé en ce que** les nervures (6) et la paroi (5) sont réalisées sous la forme d'une seule pièce.

2. Collecteur d'échappement selon la revendication 1, **caractérisé en ce que** chaque nervure (6) est fixée à la paroi (5).

3. Collecteur d'échappement selon la revendication 1 ou 2, **caractérisé en ce que** la pièce est une pièce coulée de précision en acier allié.

4. Collecteur d'échappement selon l'une quelconque des revendications 1 à 3, **caractérisé en ce que** toutes les nervures (6) sont assemblées les unes aux autres.

5. Collecteur d'échappement selon la revendication 4, **caractérisé en ce que** les nervures (6) sont disposées en forme d'étoile et s'étendent jusqu'à la paroi (5).

6. Collecteur d'échappement selon l'une quelconque des revendications 1 à 5, **caractérisé en ce que** les nervures (6) sont soudées sur les parties de bord d'ouverture (8) appliquées sur celles-ci.

7. Collecteur d'échappement selon la revendication 6, **caractérisé en ce que** les nervures (6) sont saillantes dans la direction de l'écoulement (12) au-delà des parties de bord d'ouverture (8) appliquées sur celles-ci et **en ce que** l'assemblage soudé entre une nervure (6) et des parties de bord d'ouverture (8) appliquées sur celle-ci est chaque fois formé par une soudure d'angle (10).

8. Collecteur d'échappement selon l'une quelconque des revendications 2 à 7, **caractérisé en ce que** la paroi (5) est soudée aux parties de bord d'ouverture (9) appliquées sur celle-ci.

9. Collecteur d'échappement selon l'une quelconque des revendications 1 à 8, **caractérisé en ce que** les conduits d'échappement (2) sont orientés parallèlement l'un à l'autre dans la région de leurs extrémités de sortie (3).

10. Collecteur d'échappement selon l'une quelconque des revendications 1 à 9, **caractérisé en ce que** les conduits d'échappement (2) sont orientés, dans la région de leurs extrémités de sortie (3), parallèlement à une section transversale de sortie de l'adaptateur (4), hors de laquelle les gaz d'échappement pénètrent dans le conduit d'échappement principal qui doit s'y raccorder.

11. Collecteur d'échappement selon l'une quelconque des revendications 1 à 10, **caractérisé en ce que** la paroi (5) est réalisée sous forme cylindrique circulaire.

12. Collecteur d'échappement selon l'une quelconque des revendications 1 à 11, **caractérisé en ce qu'**une bride est façonnée sur la paroi (5).
